# EUROPÄISCHE PATENTSCHRIFT

(11) **EP 1 053 063 B1**
(45) Veröffentlichungstag und Bekanntmachung des Hinweises auf die Patenterteilung: **10.04.2002**
(21) Anmeldenummer: 99907251.5
(22) Anmeldetag: 19.01.1999
(51) Int. Cl.: B07C 3/06

(54) **STAPELFACH FÜR FLACHE SENDUNGEN**
PILING RACK FOR FLAT PARCELS
CASIER D'EMPILAGE POUR ENVOIS PLATS

(30) Priorität: 11.02.1998 DE 19805562
(43) Veröffentlichungstag der Anmeldung: 22.11.2000
(73) Patentinhaber: SIEMENS AKTIENGESELLSCHAFT, 80333 München (DE)
(72) Erfinder: GAISSMAIER, Herbert, D-88430 Rot an der Rot (DE); NEUMANN, Stefan, D-78464 Konstanz (DE); SIEPER, Albrecht, D-63571 Gelnhausen (DE)
(86) Internationale Anmeldenummer: DE9900117
(87) Internationale Veröffentlichungsnummer: WO9941021

(56) Entgegenhaltungen:
- EP-A- 0 270 731
- EP-A- 0 407 795
- EP-A- 0 512 363
- FR-A- 2 365 379

## Beschreibung

Die vorliegende Erfindung betrifft ein Stapelfach für flache Sendungen gemäß dem Oberbegriff des Anspruches 1. Stapelfächer dieser Art finden sich häufig in Postsortieranlagen. Die Sendungen, wie z.B. Briefsendungen und Großbriefe, werden bei diesen Systemen mit geeigneten Transportsystemen den Stapelfächern über Weichen zugeführt und dort abgestapelt.

Nichtmaschinenfähige Sendungen werden in einer vorgeschalteten Meßstrecke erkannt und ausgeschleust. Systeme dieser Art sollen in der Lage sein, ein möglichst breites Spektrum unterschiedlicher Sendungen zu verarbeiten; wobei das Problem darin besteht, daß sich die Unterschiedlichkeit der Sendungsparameter wie Größe, Gewicht und Oberflächenbeschaffenheit negativ auf die Stapelqualität und die störungsfreie zeitliche Aufnahmequalität der Stapelfächer auswirken kann.

Aus der EP 0 407 795 B1 wurde ein entsprechendes Stapelfach bereits bekannt. Dieses Stapelfach ist nur für ein eingeschränktes Gutspektrum von leichten und flachen Sendungen, wie z.B. Normalbriefen oder Postkarten geeignet, die mit hoher Geschwindigkeit in das Stapelfach eingeschossen werden. Die Sendungen werden dabei durch einen am Einlaßbereich schwenkbaren gelagerten Führungsbügel auf den Stapelboden bzw. schon eingestapelte Sendungen geleitet, wobei der Führungsbügel auf dem Sendungstapel aufliegt und abhängig vom Füllgrad geschwenkt wird.

Der Stapelboden ist in der Kante zur in Stapelrichtung nach vorn geneigten Prallwand schwenkbar gelagert. Der Führungsbügel ist am Auflageteil so gekrümmt, daß über den Schwenkbereich der Druckpunkt einen annähernd gleichen geringen Abstand zur Prallwand aufweist. Um die Orientierung der abgestapelten Sendungen zur Seitenwand hin zu gewährleisten, ist die Prallwand zusätzlich gegenüber der Schnittkante zur Seitenwand nach innen gedreht.

Damit die einzustapelnden Sendungen bei den hohen Geschwindigkeiten nicht auf die Hinterkanten der vorauslaufenden Sendungen stoßen und Stapelfehler verursachen, darf ein Mindestwinkel, unter dem die einzustapelnde Sendung auf die vorauslaufende Sendung trifft, nicht unterschritten werden. Um dies auch bei wachsender Stapelhöhe zu gewährleisten (der Führungsbügel nähert sich immer mehr der horizontalen Lage), schwenkt der Stapelboden abhängig vom Füllungsgrad nach unten in Richtung horizontale Lage.

Sollen Sendungen stark unterschiedlicher Zusammensetzung hinsichtlich Größe, Dicke und Gewicht bei gegenüber o.g. Lösung wesentlich geringerer Transportgeschwindigkeit in Fächer gestapelt werden, so ist das beschriebene Stapelfach nicht geeignet, da z.B. die Sendungen am Führungsbügel unterschiedlich stark abgebremst würden. Das Ergebnis wäre eine ungenügende Stapelqualität.

Der in den Merkmalen des Anspruches 1 angegebenen Erfindung liegt deshalb das Problem zugrunde, ein Stapelfach für flache, mit geringer Transportgeschwindigkeit zugeführte

Sendungen unterschiedlicher Größe und Dicke zu schaffen, das so ausgebildet ist, daß ein sicherer, schneller und ausgerichteter Transport jeder Sendung an die Vorderkante des Stapels durch minimierte Stoßenergieverluste erreicht wird, wobei ein Aufstellen der kurzen Sendungen im Stapelfach vermieden werden muß.

Der Vorteil der Erfindung besteht im Erreichen einer optimalen Stapelqualität von flachen Sendungen in einem großen Größen- und Dickenspektrum bei geringer Transportgeschwindigkeit mit geringem mechanischem Aufwand. Vorteilhafte Ausgestaltungen der Erfindung sind in den Unteransprüchen beschrieben. Nachfolgend wird die Erfindung anhand der Zeichnungen näher erläutert. Dabei zeigt:
- FIG 1: eine perspektivische schematische Darstellung eines nach einer Seite offenen Stapelfaches.

Wie der FIG 1 zu entnehmen, werden die Sendungen mit einem zur Einschußöffnung 1 geschwenkten Transportband 2 antransportiert. Gegenüber der Transportrichtung und -orientierung der Sendungen in das an einer Seite offene Stapelfach ist der mittels eines Federelementes 3 als Stellglied gehaltene bewegliche Stapelboden 4 im Leerzustand nach unten und nach rechts zur Seitenwand 5, d.h. zur in Transportrichtung hinteren rechten Ecke geneigt. Das Federelement 3 stützt sich an einer unteren, mit den übrigen Stapelfachwänden fest verbundenen unteren Platte 6 ab. Eine Prallwand 7, auf welche die Sendungen auftreffen, ist gegenüber der Lotrechten zur unteren Platte 6 nach außen geneigt. Zusätzlich ist sie zur Schnittkante mit der Seitenwand 5 nach innen gedreht. Weiterhin besitzt das Stapelfach neben einer der Prallwand 7 gegenüberliegenden Rückwand 9 einen Fachdeckel 8. Er begrenzt die Einschußöffnung 1 nach oben so, daß die dicksten Sendungen ungehindert in das Stapelfach gelangen und verläuft im ersten Teil gerade. Im weiteren Verlauf in Richtung Prallwand 7 wird der Fachdeckel 8 so nach unten gekrümmt, daß er mit seiner inneren Kontur unterhalb der oberen Begrenzung der Flugbahn der Sendungen verläuft und die Sendungen bei leerem Stapelfach so leitet, daß sie unter einem Winkel von 70°-90° zur Sendungsoberseite in dem unteren Bereich nahe der Kante zum Stapelboden 4 parallel zu dieser Kante auf die Prallwand 7 treffen. Befinden sich schon Sendungen im Stapelfach, so stoßen die
einzustapelnden Sendungen ab einer bestimmten Stapelhöhe nicht direkt auf die Prallwand 7, sondern sie treffen erst auf die oberste Sendung und gleiten dann zur Prallwand 7. Die durch den Fachdeckel 8 aufgezwungene Schrägstellung der Sendungen trägt zur Stabilisierung der Flugbahn bei und unterstützt den Luftaustritt zur geöffneten Seite.

Das erfindungsgemäß ausgeführte Stapelfach gewährleistet, daß sehr unterschiedliche Sendungen bei nicht zu hoher Einschußgeschwindigkeit sicher und ausgerichtet ohne Gefahr eines Herausfallens abgestapelt werden.

Nach diesem Krümmungsbereich wird der Fachdeckel 8 so vom Stapelboden 4 weggekrümmt, daß er parallel zur Kante zwischen Stapelboden 4 und Prallwand 7 in einem Abstand zum leeren Stapelboden 4 auf die Prallwand 7 trifft, der kleiner als die Länge der kürzesten Sendung ist. Dadurch wird ein Hochstellen der kurzen Sendungen verbunden mit einer eventuellen Fach-Voll-Signalisierung vermieden. Je nach Größe des Sendungsstapels wird der von dem Federelement 3 gehaltene Stapelboden 4 nach unten geschwenkt, so daß der Abstand der obersten Sendung vom Fachdeckel 8 annähernd konstant bleibt - kleiner als die kürzeste Sendung-. Die Seitenwand 5 ist von der oberen Begrenzung aus nach außen geneigt, so daß die Sendungen bei ihrer Abwärtsbewegung durch die Seitenwand nicht behindert werden. Damit die Sendungen schnell eingestapelt werden, muß das beim Absinken der Sendungen entstehende Luftpolster möglichst schnell abgebaut werden. Aus diesem Grunde besitzt die Seitenwand 5 in der Nähe der Einschußöffnung eine Aussparung 10, durch welche die Luft schnell entweichen kann.

Um ein Überlaufen des Stapelfaches zu vermeiden, ist zur Füllstandsüberwachung eine Lichtschranke 11 vorhanden. Diese ist so angeordnet, daß sie die vordere innere Ecke der obersten eingestapelten Sendung in der zu signalisierenden Stapelhöhe erfaßt. Durch diese spezielle Anordnung werden Fehlermeldungen infolge Sendungsüberlappungen im Einschußbereich vermieden.

Zur Erleichterung der manuellen Entleerung der Stapelfächer können die Stapelböden zusätzlich mit einer Griffmulde versehen werden, so daß der Operateur ohne Schwierigkeit den Sendungsstapel greifen kann.

## Patentansprüche

1. Stapelfach für flache Sendungen, mit:
- einem schwenkbar gelagerten, mit zunehmender Stapelhöhe absenkbaren Fachboden (4), der gegenüber der Orientierung der Sendungen beim Einschießen in stromabwärtiger Richtung geneigt ist,
- einer zur Orientierung des Fachbodens (4) und Einschießrichtung nach außen geneigten und gegenüber der Schnittkante mit einer Seitenwand (5) nach innen gedrehten Prallwand (7),
- einer der Prallwand (7) gegenüberliegenden Rückwand (9),
- einer am oberen Abschluß der Rückwand (9) befindlichen, an die Orientierung der Sendungen beim Einschießen ausgerichtete Einschießöffnung (1), in die die Sendungen schräg nach unten gerichtet eingeschossen werden, **dadurch gekennzeichnet, daß**
- der Fachboden (4) zu der Seitenwand (5) hin geneigt und um seine der Rückwand (9) zugewandte Kante schwenkbar ist,
- ein Fachdeckel (8) dem Fachboden (4) gegenüber vorgesehen ist, der in stromabwärtiger Richtung auf den Fachboden (4) zu gekrümmt ist, und in stromabwärtiger Richtung anschließend vom Fachboden (4) weggekrümmt ist, wobei der Fachdekkel (8) mit seiner inneren Kontur zumindest ab dem auf den Fachboden (4) zu gekrümmten Abschnitt unterhalb der Flugbahn der Sendungen beim Einschießen verläuft und mit seinem vom Fachboden (4) weggekrümmten Abschnitt die Prallwand (7) ausgerichtet zum Fachboden (4) bei leerem Stapelfach (4) in einem Abstand zu diesem berührt, der kleiner ist als die kürzeste Sendung, wobei bei vollständigem Stapel der Abstand zwischen dem vom Fachboden (4) weggekrümmten Abschnitt und der obersten Sendung an der Prallwand (7) ebenfalls kleiner ist als die kürzeste Sendung.

2. Stapelfach nach Anspruch 1, **dadurch gekennzeichnet, daß** der Fachdeckel (8) vor dem auf den Fachboden (4) zu gekrümmten Abschnitt einen in Einschußrichtung ausgerichteten geraden Abschnitt aufweist.

3. Stapelfach nach Anspruch 1, **dadurch gekennzeichnet, daß** der Fachboden (4) in seiner jeweiligen Schwenklage von einem Stellglied (3) gehalten ist.

4. Stapelfach nach Anspruch 1, **dadurch gekennzeichnet, daß** die Seitenwand (5) in Richtung auf den Fachboden (4) gesehen nach außen geneigt ist.

5. Stapelfach nach Anspruch 2, **dadurch gekennzeichnet, daß** das den Fachboden (4) haltende Stellglied (3) ein Federelement ist.

6. Stapelfach nach Anspruch 1, **dadurch gekennzeichnet, daß** die Seitenwand (5) in der Nähe der Einschießöffnung eine Ausnehmung (10) aufweist.

7. Stapelfach nach Anspruch 1, **dadurch gekennzeichnet, daß** zur Füllstandüberwachung eine Lichtschranke (11) vorgesehen ist, die die vordere innere Ecke der obersten Sendung in der zu signalisierenden Stapelhöhe erfaßt.

8. Stapelfach nach Anspruch 1, **dadurch gekennzeichnet, daß** der Fachboden (4) eine Griffmulde aufweist.

## Claims

1. Stacking compartment for flat items of mail, having:
- a pivotably mounted compartment base (4) which can be lowered as the stack height increases and is inclined in the downstream direction in relation to the orientation of the items of mail as they are introduced,
- a deflecting wall (7) which is inclined outwards in relation to the orientation of the compartment base (4) and the direction of introduction and is rotated inwards in relation to the edge of intersection with a side wall (5),
- a rear wall (9) which is located opposite the deflecting wall (7),
- an introduction opening (1) which is located at the top termination of the rear wall (9), is aligned with the orientation of the items of mail as they are introduced and into which the items of mail are introduced in an obliquely downwardly directed manner, **characterized in that**
- the compartment base (4) is inclined in the direction of the side wall (5) and can be pivoted about its edge which is directed towards the rear wall (9),
- a compartment cover (8) is provided opposite the compartment base (4) and, in the downstream direction, is curved in the direction of the compartment base (4) and is then curved away from the compartment base (4), it being the case that the compartment cover (8), at least from the section which is curved in the direction of the compartment base (4), has its inner contour running beneath the trajectory of the items of mail as they are introduced and, by way of its section which is curved away from the compartment base (4), comes into contact with the deflecting wall (7), aligned with the compartment base (4), when the stacking compartment (4) is empty, at a distance from said compartment base which is smaller than the shortest item of mail, it being the case that, when the stack is complete, the distance between the section which is curved away from the compartment base (4) and the uppermost item of mail on the deflecting wall (7) is likewise smaller than the shortest item of mail.

2. Stacking compartment according to Claim 1, **characterized in that**, upstream of the section which is curved in the direction of the compartment base (4), the compartment cover (8) has a rectilinear section aligned in the direction of introduction.

3. Stacking compartment according to Claim 1, **characterized in that** the compartment base (4) is retained in its respective pivoting position by an adjusting element (3).

4. Stacking compartment according to Claim 1, **characterized in that** the side wall (5) is inclined outwards, as seen in the direction of the compartment base (4).

5. Stacking compartment according to Claim 2, **characterized in that** the adjusting element (3), which retains the compartment base (4), is a spring element.

6. Stacking compartment according to Claim 1, **characterized in that** the side wall (5) has a cutout (10) in the vicinity of the introduction opening.

7. Stacking compartment according to Claim 1, **characterized in that** provided for the purpose of monitoring the filling level is a light barrier (11), which senses the front inner corner of the uppermost item of mail at the stack height which is to be signalled.

8. Stacking compartment according to Claim 1, **characterized in that** the compartment base (4) has a grip hollow.

## Revendications

1. Casier d'empilage pour envois plats, comportant
- un fond (4) de casier monté à pivotement, pouvant être abaissé lorsque la hauteur de la pile augmente, qui est incliné vers l'aval par rapport à l'orientation des envois lors de leur insertion,
- une paroi (7) d'impact, inclinée vers l'extérieur par rapport à l'orientation du fond (4) de casier et à la direction d'insertion, qui est tournée vers l'intérieur par rapport à son arête d'intersection avec une paroi (5) latérale,
- une paroi (9) arrière, opposée à la paroi (7) d'impact,
- une ouverture (1) d'insertion, se trouvant à la terminaison supérieure de la paroi (9) arrière et orientée dans l'orientation des envois lors de l'insertion, ouverture dans laquelle les envois sont insérés en étant dirigés en oblique vers le bas,
**caractérisé en ce que**
- le fond (4) de casier est incliné vers la paroi (5) latérale et peut pivoter autour de son arête tournée vers la paroi (9) arrière,
- un couvercle (8) de casier est prévu en vis-à-vis du fond (4) de casier, couvercle qui est, en direction aval, courbé d'abord vers le fond (4) de casier puis en éloignement du fond (4) de casier, le couvercle (8) de casier s'étendant par son contour intérieur, au moins à partir de la partie courbée vers le fond (4) de casier, en dessous de la trajectoire des envois lors de l'insertion et, par sa partie courbée en éloignement du fond (4) de casier, rencontrant la paroi (7) d'impact en étant orienté vers le fond (4) de casier à une distance de ce dernier qui, lorsque le casier (4) d'empilage est vide, est inférieure à l'envoi le plus court, la distance sur la paroi (7) d'impact entre la partie courbée en éloignement du fond (4) de casier et l'envoi le plus haut de la pile complète étant également inférieure à l'envoi le plus court.

2. Casier d'empilage suivant la revendication 1, **caractérisé en ce que** le couvercle (8) de casier comporte, avant la partie courbée vers le fond (4) de casier, une partie rectiligne orientée dans la direction d'insertion.

3. Casier d'empilage suivant la revendication 1, **caractérisé en ce que** le fond (4) de casier est maintenu dans sa position pivotée respective par un organe (3) de réglage.

4. Casier d'empilage suivant la revendication 1, **caractérisé en ce que** la paroi (5) latérale est inclinée vers l'extérieur, vue en direction du fond (4) de casier.

5. Casier d'empilage suivant la revendication 2, **caractérisé en ce que** l'organe (3) de réglage qui maintient le fond (4) de casier est un élément formant ressort.

6. Casier d'empilage suivant la revendication 1, **caractérisé en ce que** la paroi (5) latérale comporte un évidement (10) au voisinage de l'ouverture d'insertion.

7. Casier d'empilage suivant la revendication 1, **caractérisé en ce qu'**une cellule (11) photoélectrique est prévue pour la surveillance de niveau, qui détecte le coin intérieur avant de l'envoi le plus haut comme hauteur de pile à signaler.

8. Casier d'empilage suivant la revendication 1, **caractérisé en ce que** le fond (4) de casier comporte une poignée concave.
